# EUROPÄISCHE PATENTSCHRIFT

(11) **EP 2 918 944 B1**
(45) Veröffentlichungstag und Bekanntmachung des Hinweises auf die Patenterteilung: **05.04.2017**
(21) Anmeldenummer: 15153772.7
(22) Anmeldetag: 04.02.2015
(51) Int. Cl.: F24H 9/02, F24H 1/00

(54) **GEHÄUSE**
CASING
BOÎTIER

(30) Priorität: 21.02.2014 DE 102014203156; 18.03.2014 DE 102014204987
(43) Veröffentlichungstag der Anmeldung: 16.09.2015
(73) Patentinhaber: Vaillant GmbH, 42859 Remscheid (DE)
(72) Erfinder: Dorenburg, Michael, 40699 Erkrath (DE)
(74) Vertreter: Hocker, Thomas

(56) Entgegenhaltungen:
- EP-A1- 0 058 099
- EP-A1- 1 394 478
- AT-B- 390 670
- GB-A- 1 250 273
- US-A1- 2007 267 007

## Beschreibung

Die Erfindung betrifft ein Gehäuse, insbesondere für Heizungen.

Bei raumluftunabhängigen Heizgeräten ist der Austritt von Brenn- und Verbrennungsabgasen in den Aufstellraum zu verhindern. Dies wird gemäß dem Stand der Technik dadurch erreicht, dass die brenngas- und abgasführenden Bauteile von einer Unterdruckkammer umschlossen sind. Die Verbrennungsluft wird über die Unterdruckkammer aus der Umgebung angesaugt und dem Brenner zugeführt; hierdurch herrscht in der Unterdruckkammer ein Unterdruck im Vergleich zur Umgebung. Sollte es beim Betrieb des Heizgerätes zu ungewolltem Austritt von Brenngas und / oder Abgas kommen, so strömten diese Gase in die Unterdruckkammer und würden mit der Verbrennungsluft in den Brenner geführt. Ein Austritt aus der Unterdruckkammer in den Aufstellraum ist somit ausgeschlossen. Die Unterdruckkammer kann ein separates Bauteil innerhalb des Gerätegehäuses darstellen. Es ist jedoch auch möglich, das Gerätegehäuse derart zu gestalten, dass es selbst als Unterdruckkammer fungiert. Aufgrund des herrschenden Unterdrucks muss eine Unterdruckkamer nicht absolut dicht sein, da der Unterdruck lediglich einen Luftstrom aus dem Aufstellraum in die Unterdruckkamer zulässt, nicht jedoch umgekehrt einen Gasstrom in den Aufstellraum.

Ein Gehäuse gemäß der Präambel des Anspruchs 1 ist aus dem Patentdokument AT 390 670 B bekannt.

Der Erfindung liegt die Aufgabe zugrunde, ein Gehäuse derart zu vereinfachen, dass die Dichtheit bei einfacher Montage ermöglicht wird.

Dies wird gemäß den Merkmalen des Anspruchs 1 gelöst.

Vorteilhafte Ausgestaltungen werden durch die Merkmale der abhängigen Ansprüche geschützt.

Die Erfindung wird nun anhand der Figuren detailliert erläutert. Hierbei zeigen:
Figur 1: Das erfindungsgemäße Gehäuse im montierten Zustand ohne Vorderwand mit einem eingebauten Heizgerät von vorne,
Figur 2: dasselbe Heizgerät von oben,
Figur 3: die erfindungsgemäße Verbindung von Geräterückwand und eine Seitenwand,
Figur 4: eine Seitenwand,
Figur 5: dieselbe Seitenwand aus einer anderen Perspektive,
Figur 6: ein Dichtelement auf einer Seitenwand,
Figur 7: die Einheit aus Rückwand und Deckel sowie,
Figur 8: eine nutenförmige Aufnahme an der Rückwand.

Die Figuren zeigen ein Gehäuse 1 eines Heizungsgeräts mit einer Geräterückwand 2, zwei Seitenwänden 3, 4, einem Deckel 5 und einem Boden 6. Dazu gehört eine nicht dargestellt Vorderwand gegenüber der Geräterückwand 2, welche das Gehäuse 1 abschließt. An den beiden Seiten der Geräterückwand 2 sind federnde nutenförmige Aufnahmen 7 angeordnet. Die beiden Seitenwände 3, 4 verfügen ferner über Verkröpfungen 8, welche in die nutenförmige Aufnahmen 7 eingreifen. Auf den Verkröpfungen 8 der Seitenwände 3, 4 ist ein aufgespritztes, geschäumtes Dichtelemente 11 aufgebracht. Die Seitenwände 3, 4 verfügen ferner über rechtwinklige Abwinklungen 10 mit jeweils 2 Befestigungslaschen 9.

Wie Figur 3 zu entnehmen ist, ergibt sich die nutenförmige Aufnahmen 7 durch Umbiegungen an den Seiten der Geräterückwand 2. Zunächst ist das Blech um 90° nach vorne abgewinkelt, nach einer kurzen Strecke wiederum ist das Blech wieder um 90° abgewinkelt, dass das Blech wieder parallel zur Geräterückwand 2 verläuft und letztgenannte quasi verbreitert. Dann folgt eine Abwinklung um etwa 120°, so dass das Blech eine federnde Nut bildet. Wiederum nach einer kurzen Strecke ist eine Abrundung 12 angebracht.

Die dazu korrespondierende Verkröpfung 8 ergibt sich durch eine Umformung des Blechs der Seitenwände 3, 4, wobei zunächst das Blech um 90° nach zur Seite abgewinkelt ist und nach einer kurzen Strecke das Blech um etwa 135° abgewinkelt ist. Nach einer weiteren kurzen Strecke ist das Blech um etwa 45° abgewinkelt, so dass das weiterführende Blech parallel zu der entsprechenden Seitenwand 3, 4 verläuft. Auf dieser zur entsprechenden Seitenwand 3, 4 parallelen Fläche ist das aufgespritztes, geschäumtes Dichtelemente 11. Dabei handelt es sich vorzugsweise um ein thixotropes Zweikomponentensystem auf Polyurethanbasis.

Beim Montageverfahren werden zunächst die inneren Komponenten mit der Einheit aus Geräterückwand 2, Deckel 5 und Boden 6 verbunden. Die Verrohrung der Komponenten (Gasleitung, Wasserleitungen) wird beim Durchgang des Bodens ebenso abgedichtet wie der elektrische Anschluss. Dann werden an die Einheit aus Geräterückwand 2, Deckel 5 und Boden 6 die Seitenwände 3, 4 durch Einschieben der Verkröpfungen 8 in die die nutenförmigen Aufnahmen 7 an der Geräterückwand 2 verbunden. Hierzu wird ausreichend Spiel zur Montagewand benötigt. Die Seitenwände 3, 4 können hierbei etwas vertikal verdreht eingesetzt werden. Anschließend werden die Seitenwände 3, 4 mit den Befestigungslaschen 9 an der gegenüberliegenden Seite mit dem Deckel 5 und Boden 6 verschraubt. Die Vorderwand wird durch Einschieben der Verkröpfung 8 in die nutenförmigen Aufnahme 7 mit dem Deckel 5 verbunden. Anschließend wird die Vorderwand mit den Befestigungslaschen 9 an der gegenüberliegenden Seite mit dem Boden 6 verschraubt.

Verfügen die Seitenwände 3, 4 - wie in Figur 4 dargestellt - über ein an drei Seiten (hinten, oben und unten) aufgespritztes, geschäumtes Dichtelemente 11, so findet eine Abdichtung zwischen der Geräterückwand 2, den zwei Seitenwänden 3, 4, dem Deckel 5 und dem Boden 6 statt. Die Vorderwand sollte an allen 4 Seiten über ein aufgespritztes, geschäumtes Dichtelemente 11 verfügen, damit auch hier die Dichtigkeit gewährleistet ist.

Der Abstand zwischen der Verkröpfungen 8 und der Geräterückwand 2 sollte im Bereich des aufgespritzten, geschäumten Dichtelements 11 derart groß sein, dass das aufgespritzte, geschäumte Dichtelement 11 nach der Montage um 30 bis 50 % gestaucht wird. Ausreichend ist eine Stauchung 13 auf 80 % des Ursprungsvolumens.

### Bezugszeichenliste

- 1: Gehäuse
- 2: Geräterückwand
- 3, 4: Seitenwände
- 5: Deckel
- 6: Boden
- 7: federnde nutenförmige Aufnahme
- 8: Verkröpfung
- 9: Befestigungslasche
- 10: rechtwinklige Abwinklungen
- 11: aufgespritztes, geschäumtes Dichtelemente
- 12: Abrundung
- 13: Stauchung

## Patentansprüche

1. Gehäuse (1), insbesondere für Heizungsgeräte, mit einer Geräterückwand (2), 2 Seitenwänden (3, 4), einem Deckel (5), einem Boden (6) und einer Vorderwand, **dadurch gekennzeichnet, dass** beidseitig an einer Seite der Geräterückwand (2), des Deckels (5) oder des Bodens (6) eine federnde nutenförmige Aufnahmen (7) angeordnet sind,
die beiden Seitenwände (3, 4) ferner zumindest an zu den federnde nutenförmige Aufnahmen (7) korrespondierenden Kanten über Verkröpfungen (8) verfügen, welche in die nutenförmige Aufnahmen (7) eingreifen,
auf den Verkröpfungen (8) der Seitenwände (3, 4) an den mit dem Geräterückwand (2), dem Deckel (5) oder dem Boden (6) verbundenen Fläche ein aufgespritztes, geschäumtes Dichtelemente (11) aufgebracht ist.

2. Gehäuse (1) nach Anspruch 1, **dadurch gekennzeichnet, dass** die an der Vorderseite des Deckels (5) eine federnde nutenförmige Aufnahme (7) angeordnet ist,
die Vorderwand an der zu der federnden nutenförmige Aufnahmen (7) korrespondierenden Oberkanten über eine Verkröpfungen (8) verfügt, welche in die nutenförmige Aufnahme (7) eingreift und
auf der Verkröpfung (8) der Vorderwand an der mit dem Deckel (5) verbundenen Fläche ein aufgespritztes, geschäumtes Dichtelemente (11) aufgebracht ist.

3. Gehäuse (1) nach einem der vorhergehenden Ansprüche, **dadurch gekennzeichnet, dass** der die Seitenwände (3, 4) an mindestens einer Kante, die nicht in die nutenförmige Aufnahme (7) eingreift, ein aufgespritztes, geschäumtes Dichtelemente (11) aufgebracht ist, wobei dieses Dichtelement (11) eine einstückige Einheit mit dem Dichtelement (11) in der nutenförmigen Aufnahme (7) bildet.

4. Gehäuse (1) nach einem der vorhergehenden Ansprüche, **dadurch gekennzeichnet, dass** der die Vorderwand an mindestens einer Kante, die nicht in die nutenförmige Aufnahme (7) eingreift, ein aufgespritztes, geschäumtes Dichtelemente (11) aufgebracht ist, wobei dieses Dichtelement (11) eine einstückige Einheit mit dem Dichtelement (11) in der nutenförmigen Aufnahme (7) bildet.

5. Verfahren zur Montage eines Gehäuses (1) nach einem der vorhergehenden Ansprüche, **dadurch gekennzeichnet, dass** der zunächst an die Einheit aus Geräterückwand (2) der Deckel (5) und Boden (6) die Seitenwände (3, 4) durch Einschieben der Verkröpfungen (8) in die nutenförmigen Aufnahmen (7) verbunden werden und anschließend die Seitenwände (3, 4) vorzugsweise an der gegenüberliegenden Seite mit anderen Teilen (2, 5, 6) des Gehäuses verbunden, vorzugsweise verschraubt oder vernietet werden.

6. Verfahren zur Montage eines Gehäuses (1) nach Anspruch 5, **dadurch gekennzeichnet, dass** die Vorderwand durch Einschieben der Verkröpfung (8) in die die nutenförmigen Aufnahme (7) mit dem Deckel (5) verbunden wird und anschließend die Vorderwand vorzugsweise an der gegenüberliegenden Seite mit anderen Teilen (3, 4, 6) des Gehäuses verbunden, vorzugsweise verschraubt oder vernietet wird.

7. Verfahren zur Montage eines Gehäuses (1) nach Anspruch 5 oder 6, **dadurch gekennzeichnet, dass** das aufgespritzte, geschäumte Dichtelemente (11) nach der Montage 10 bis 80 %, insbesondere 30 bis 50 % gestaucht ist.

## Claims

1. Casing (1), in particular for heating devices, with a device rear wall (2), 2 side walls (3,4), a lid (5), a floor (6) and a front wall, **characterised in that** sprung groove-shaped receptacles (7) are arranged on both sides of one side of the device rear wall (2), the lid (5) or the floor (6),
the two side walls (3,4) further have cranked pieces (8) at least on edges corresponding to the sprung groove-shaped receptacles (7) and that engage in the groove-form receptacles (7),
a sprayed-on, foamed sealing element (11) is applied to that surface of the cranked pieces (8) of the side walls (3,4) connected with the device rear wall (2), the lid (5) or the floor (6).

2. Casing (1) according to claim 1, **characterised in that** a sprung groove-shaped receptacle (7) is arranged on the front side of the lid (5), the front wall has a cranked piece (8) on the upper edges corresponding to the sprung groove-shaped receptacles (7) and which engages in the groove-shaped receptacle (7) and a sprayed-on, foamed sealing element (11) is applied to that surface of the cranked piece (8) of the front wall connected with the lid (5).

3. Casing (1) according to one of the preceding claims, **characterised in that** a sprayed-on, foamed sealing element (11) is applied to the side walls (3,4) on at least one edge that does not engage in the groove-shaped receptacle (7), whereby this sealing element (11) forms a one-piece unit with the sealing element (11) in the groove-shaped receptacle (7).

4. Casing (1) according to one of the preceding claims, **characterised in that a** sprayed-on, foamed sealing element (11) is applied to the front wall on at least one edge that does not engage in the groove-shaped receptacle (7), whereby this sealing element (11) forms a one-piece unit with the sealing element (11) in the groove-shaped receptacle (7).

5. Method of assembling a casing (1) according to one of the preceding claims, **characterised in that** firstly, the side walls (3,4) are connected to the unit comprising device rear wall (2), the lid (5) and floor (6) by sliding the cranked pieces (8) into the groove-shaped receptacles (7) and subsequently the side walls (3,4) are preferably connected on the opposing side with other parts (2,5,6) of the casing, preferably by screwing or riveting.

6. Method of assembling a casing (1) according to claim 5, **characterised in that** the front wall is connected with the lid (5) by sliding the cranked piece (8) into the groove-shaped receptacle (7) and subsequently the front wall is preferably connected on the opposing side with other parts (3,4,6) of the casing, preferably by screwing or riveting.

7. Method of assembling a casing (1) according to claim 5 or 6, **characterised in that** the sprayed-on, foamed sealing element (11) is flattened 10 to 80% after assembly, in particular 30 to 50%.

## Revendications

1. Boîtier (1), en particulier pour des appareils de chauffage, comprenant une paroi arrière d'appareil (2), 2 parois latérales (3, 4), un couvercle (5), un fond (6) et une paroi avant, **caractérisé en ce que** des logements (7) élastiques présentant une forme de rainure sont disposés de part et d'autre au niveau d'un côté de la paroi arrière d'appareil (2), du couvercle (5) ou du fond (6),
les deux parois latérales (3, 4) disposent en outre, au moins au niveau des arêtes correspondant aux logements (7) élastiques présentant une forme de rainure, de coudages (8), qui viennent en prise avec les logements (7) présentant une forme de rainure,
un élément d'étanchéité (11) appliqué par injection, expansé est installé sur les coudages (8) des parois latérales (3, 4) au niveau des surfaces reliées à la paroi arrière d'appareil (2), au couvercle (5) ou au fond (6).

2. Boîtier (1) selon la revendication 1, **caractérisé en ce que** le logement (7) élastique présentant une forme de rainure est disposé au niveau du côté avant du couvercle (5),
la paroi avant dispose, au niveau des arêtes supérieures correspondant aux logements (7) élastiques présentant une forme de rainure, d'un coudage (8), qui vient en prise avec le logement (7) présentant une forme de rainure, et
un élément d'étanchéité (11) appliqué par injection, expansé est installé sur le coudage (8) de la paroi avant au niveau de la surface reliée au couvercle (5).

3. Boîtier (1) selon l'une quelconque des revendications précédentes, **caractérisé en ce qu**'un élément d'étanchéité (11) appliqué par injection, expansé est installé sur les parois latérales (3, 4) au niveau au moins d'une arête, qui ne vient pas en prise avec le logement (7) présentant une forme de rainure, dans lequel ledit élément d'étanchéité (11) forme une unité d'un seul tenant avec l'élément étanche (11) dans le logement (7) présentant une forme de rainure.

4. Boîtier (1) selon l'une quelconque des revendications précédentes, **caractérisé en ce qu**'un élément d'étanchéité (11) appliqué par injection, expansé est installé sur la paroi avant au niveau au moins d'une arête, qui ne vient pas en prise avec le logement (7) présentant une forme de rainure, dans lequel ledit élément d'étanchéité (11) forme une unité d'un seul tenant avec l'élément d'étanchéité (11) dans le logement (7) présentant une forme de rainure.

5. Procédé servant au montage d'un boîtier (1) selon l'une quelconque des revendications précédentes, **caractérisé ce que,** dans un premier temps, le couvercle (5) et le fond (6) et les parois latérales (3, 4) sont reliés à l'unité composée de la paroi arrière d'appareil (2) par l'enfilement des coudages (8) dans les logements (7) présentant une forme de rainure, et ensuite les parois latérales (3, 4) sont reliées, de préférence sont vissées ou sont rivetées, de préférence au niveau du côté opposé, à d'autres éléments (2, 5, 6) du boîtier.

6. Procédé servant au montage d'un boîtier (1) selon la revendication 5, **caractérisé en ce que** la paroi avant est reliée au couvercle (5) par l'enfilement du coudage (8) dans le logement (7) présentant une forme de rainure, et ensuite la paroi avant est reliée, de préférence est vissée ou rivetée, à d'autres éléments (3, 4, 6) du boîtier, de préférence au niveau du côté opposé.

7. Procédé servant au montage d'un boîtier (1) selon la revendication 5 ou 6, **caractérisé en ce que** l'élément d'étanchéité (11) appliqué par injection, expansé est refoulé après le montage, à 10 à 80 %, en particulier à 30 à 50 %.
